# EUROPÄISCHE PATENTSCHRIFT

(11) **EP 0 429 004 B1**
(45) Veröffentlichungstag und Bekanntmachung des Hinweises auf die Patenterteilung: **07.07.1993**
(21) Anmeldenummer: 90121862.8
(22) Anmeldetag: 15.11.1990
(51) Int. Cl.: B21D 5/01

(54) **Druckplattenabkantvorrichtung**
Edging device for printing plates
Dispositif à plier pour plaques d'impression

(30) Priorität: 20.11.1989 DE 3938477
(43) Veröffentlichungstag der Anmeldung: 29.05.1991
(73) Patentinhaber: Koenig & Bauer Aktiengesellschaft, 97080 Würzburg (DE)
(72) Erfinder: Barrois, Claus Dieter, W-8772 Marktheidenfeld (DE); Dieterich, Philipp Andreas, W-8702 Randersacker (DE); Ziegler, Anna Barbara, W-8703 Ochsenfurt (DE)

(56) Entgegenhaltungen:
- DE-A- 2 013 364
- US-A- 3 499 308
- US-A- 3 566 788
- US-A- 4 365 500
- SOVIET INVENTIONS ILLUSTRA- TED, P,Q Sektionen, Woche D 20 v. 24.6.81 DERWENT PUBLICATIONS LTD., London, *SU-761 071

## Beschreibung

Die Erfindung betrifft eine Abkantvorrichtung für die Enden von Druckplatten.

Durch die DE-OS 20 13 364 ist eine Abkantvorrichtung bekannt, die für jeweils ein Druckplattenende eine Kantleiste und eine mit der Kantleiste zusammenwirkende Abkantwalze aufweist. Zum Abnehmen der fertig abgekanteten Druckplatte von der Abkantvorrichtung werden die Kantleisten um eine Achse verschwenkt. Eine Bewegung der Kantleisten kann jedoch zu Unparallelitäten zwischen der vorderen und hinteren Kantleiste führen.

Der Erfindung liegt die Aufgabe zugrunde, eine Vorrichtung zum Abkanten einer Druckplatte zu schaffen, bei der es möglich ist, die Druckplatte ohne Probleme und ohne die Kantleisten zu bewegen aus der Abkantvorrichtung zu entnehmen, selbst wenn die Enden der Druckplatte mehr als 90° umgebogen werden.

Die Aufgabe wird erfindungsgemäß durch die Merkmale des Anspruchs 1 gelöst.

Ein Vorteil der Erfindung liegt insbesondere darin, daß Toleranzfehler in der Parallelität, die zwischen Druckplattenhinter- und -vorderkante auftreten und hervorgerufen werden durch die Lagerung bewegter Teile, wie z. B. bewegbarer Kantleisten, vermieden werden. Außerdem können sehr schmale Zylindergruben (z. B. 5 mm) mit extrem kleinen Spannwegen, wie sie z. B. der Wertpapierdruckmaschinenbau fordert, verwirklicht werden, da die Druckplatten auf beiden Enden um mehr als 90° umgebogen werden können.

Ein weiterer Vorteil liegt darin, daß die Druckplatte zumindest teilweise, insbesondere an den kritischen Stellen, im Einspannbereich vorgeformt wird. Dies erleichtert den späteren Plattenaufspannvorgang auf dem Plattenzylinder. Außerdem kann die Druckplattenabkantvorrichtung auf verschiedene Formatlängen eingestellt werden.

Ein Ausführungsbeispiel der Erfindung ist in den Zeichnungen dargestellt und wird im folgenden beschrieben: Es zeigen
- Fig. 1: eine schematische Darstellung der Seitenansicht der erfindungsgemäßen Abkantvorrichtung in "Arbeitsstellung",
- Fig. 2: wie Fig. 1, in "Auflegestellung",
- Fig. 3: eine Draufsicht auf die Abkantmaschine für einen Druckplattenanfang,
- Fig. 4: eine Draufsicht auf die Abkantmaschine für ein Druckplattenende.

Eine Abkantmaschine 1 für flexible Druckplatten 2 für Druckmaschinen weist einen Maschinentisch 3 und zwei Sättel 4, 6 auf. Eine Auflagefläche 7 des Maschinentisches 3 für die Druckplatte 2 weist von einem linken bis zu einem rechten Ende 8; 9 eine gewölbte Form, insbesondere eine nach innen gewölbte (konkav) Form auf. Die Sättel 4, 6 weisen je eine Auflagefläche 11, 12 mit einer nach außen gewölbten, zylindrischen (konvexen) Form auf.

Der Sattel 4 für eine Druckplattenvorderkante ist fest mit dem Maschinentisch 3 verbunden und weist eine unbewegbare Kantleiste 13 auf. Ein Winkel α, gebildet von der Auflagefläche 11 und einer Unterseite 14 der Kantleiste 13 beträgt z. B. ca. 30°. Dies bedeutet, daß die Vorderkante der Druckplatte im Ausführungsbeispiel um ca. 150° abgekantet wird. Andere Winkel α sind selbstverständlich möglich.

Der Sattel 6 für eine Druckplattenhinterkante ist schwenkbar gelagert. Dies dient einer möglichen Formateinstellung, die über ein Verstellmittel 17 (z. B. Schneckengetriebe) erfolgen kann. Das Schneckengetriebe 17 ist in einer eingestellten Position spielfrei festsetzbar.

Eine Kantleiste 18 des Sattels 6 weist einen Winkel β zwischen der Auflagefläche 12 und einer Unterseite 19 auf, der z. B. ca. 80° beträgt. Dies bedeutet, daß die Hinterkante der Druckplatte 2 im Ausführungsbeispiel um 100° abgekantet wird. Selbstverständlich sind auch hier andere Winkel β möglich.

An den Stirnseiten des Sattels 4 sind auf beiden Seiten Seitenschilder 21, 22 schwenkbar angeordnet. Die Seitenschilder 21, 22 sind mittels einer Welle 23 und einer Achse 24 miteinander verbunden und jeweils um einen Wellenzapfen 26, 27 des Sattels 4 schwenkbar gelagert.

Die Welle 23 ist drehbar in den Seitenschildern 21, 22 gelagert. Sie weist einen an ihr mittig befestigten Handgriff 28 und eine Anzahl (z. B. 2) mit der Welle 23 drehfest verbundene exzentrisch gelagerte Klemmscheiben 29, 31 auf. Eine Oberfläche der Klemmscheiben 29, 31 wirkt auf eine Oberseite 32 eines U-förmigen Bügels 33, der mittels eines ersten Endes 34 schwenkbar auf der Achse 24 gelagert ist. Ein zweites Ende 36 erstreckt sich über die gesamte Breite des Sattels 4 und weist eine an die Krümmung des Sattels 4 angepaßte, nach innen gewölbte Andrückfläche 37 auf. Der U-förmige Bügel 33 umrahmt eine Andrückwalze 38, die in zwei Hebeln 39, 41 drehbar gelagert ist, die ihrerseits auf der Achse 24 innerhalb der Enden 34 schwenkbar gelagert sind.

Eine Druckfeder 42 ist jeweils mit einem Ende an den Hebeln 39, 41 und mit dem anderen Ende am Seitenschild 21, 22 angebracht. Die Druckfedern 42 verstärken einen Anpreßdruck der Andrückwalze 38 auf den Maschinentisch 3 bzw. auf die darauf aufliegende Druckplatte 2.

Ein Abkantbalken 43 ist in einem Gestellrahmen 44 vertikal bewegbar gelagert. Der Gestellrahmen 44 ist mittels zweier in den Seitenschilden 21, 22 vorgesehenen Bolzen 46, 47 schwenkbar gelagert.

Der Abkantbalken 43 ist in Berührung bringbar mit der Kantleiste 13 und eine an diese anschließende Registerleiste 48. Die Registerleiste 48 weist über ihre Länge verteilt eine Anzahl (z. B. 4) versenkbare Registerstifte 49 auf und ist um eine Achse 50, die in zwei Seitenstützen 51, 52 des Sattels 4 drehfest gelagert ist, schwenkbar gelagert.

Am Maschinentisch 3 und an den Seitenschildern 21, 22 ist jeweils eine Arretierung vorgesehen, um die Seitenschilder 21, 22 in einer "Arbeitsstellung II" am Maschinentisch 3 festzusetzen. Die Mittel können beispielsweise federbelastete Bolzen 53, 54 sein, die in einer Bohrung im Seitenschild 21; 22 gelagert sind und in Raststellung in entsprechende Senkbohrungen 56, 57 im Maschinentisch 3 einrasten.

Der Sattel 6 für das Abkanten eines Druckplattenendes weist zwei Wellenzapfen 58, 59 auf, mittels derer dieser in zwei Lagerböcken 61, 62 schwenkbar gelagert ist. Die Lagerböcke 61, 62 sind am Maschinentisch 3 befestigt. Die Wellenzapfen 58, 59 tragen jeweils drehfest einen Hebel 63; 64, der eine gabelförmige Lagerstelle 66; 67 für einen Niederhalter 68 aufweist. Eine Unterseite 69 des Niederhalters 68 ist der Krümmung der Auflagefläche 12 des Sattels 6 angepaßt. Die Wellenzapfen 58, 59 tragen jeweils außerhalb der Befestigungsstelle für die Hebel 63, 64 schwenkbar gelagert zwei Seitenschilder 71, 72, die mittels einer Traverse 73 miteinander verbunden sind.

Darüberhinaus ist auf dem Wellenzapfen 58 ein Zahnrad oder Zahnsegment (z. B. Schneckenrad) 74 aufgeschrumpft, das mit einem Antrieb (z. B. Spindel) 76 in Antriebsverbindung steht und das Schneckengetriebe 17 für die Formatverstellung bildet.

Innerhalb der Seitenschilder 71, 72 ist mittels zweier Bolzen 77, 78 ein Gestellrahmen 79 schwenkbar gelagert. In dem Gestellrahmen 79 ist ein zweiter Abkantbalken 81 für das Druckplattenende vertikal verschiebbar gelagert. Eine Einrichtung zum Absenken der Abkantbalken 43, 81 ist jeweils mittels zweier exzentrisch gelagerter Stellnocken 89, 91; 82, 83 schematisch angedeutet.

An den Innenseiten der Seitenschilder 71, 72 ist jeweils eine Andrückrolle 84; 86 drehbar gelagert.

Weiterhin weisen die Seitenschilder 71, 72 an zwei unteren Enden 87, 88 jeweils eine Vorrichtung zum Arretieren der Seitenschilder 71, 72 in der "Arbeitsstellung II" auf. Die Arretiervorrichtung besteht z. B. jeweils aus einem federbelasteten Bolzen 92, 93, der in eine Senkbohrung 94; 96 im Hebel 63, 64 in "Arbeitsstellung II" einrastet.

Zum Auflegen der Druckplatte auf die Abkantmaschine 1 werden die Seitenschilder 21, 22 und 71, 72 in eine "Auflegestellung I" seitlich abgeschwenkt (Fig. 2). Daraufhin wird die Druckplatte 2 mittels vorgestanzter Löcher am Druckplattenanfang über die Registerstifte 49 der Registerleiste 48 gehängt. Die Seitenschilder 21, 22 werden im Uhrzeigersinn in Arbeitsstellung "II" verschwenkt, bis die federbelasteten Bolzen 53, 54 in den Senkbohrungen 56, 57 einrasten. Bei dieser Schwenkbewegung überrollt die mit einem Gummimantel versehene Andrückwalze 38 die Registerstifte 49, wobei diese leicht in den Gummimantel eindrücken. Selbstverständlich können im Bereich der Registerstifte 49 auch Nuten vorgesehen werden, ohne daß die Funktion der Andrückwalze 38 beeinträchtigt würde.

Die Andrückwalze 38 überrollt den Anfang der Druckplatte 2 bis zu einer Übergangslinie (Ende 8) zwischen Sattel 4 und Maschinentisch 3. Hierdurch wird die Druckplatte fest gegen die Registerstifte 49 gezogen und der Krümmung der Auflagefläche 7 des Sattels 4 angepaßt vorgeformt.

Da der Krümmungsradius der Sättel 4, 6 kleiner ist (ca. 10 %) als der des vorgesehenen Plattenzylinders, erhält die Druckplatte eine bleibende Verformung, die nahezu dem Radius des Plattenzylinders entspricht, für den die Druckplatte bestimmt ist.

Der Bügel 33 wird mittels der Klemmscheiben 29, 31 auf den Druckplattenanfang herabgedrückt, wobei die Andrückfläche 37 hinter der Registerleiste 48 auf den Sattel 4 wirkt.

Der Maschinentisch 3 weist über seine Auflagefläche 7 verteilt eine Anzahl (z. B. 12 x 16 = 192) Saugbohrungen 98 auf, die von links nach rechts nacheinander mit Saugluft beaufschlagbar sind. Bei Aktivierung der Saugeinrichtung wird die Druckplatte an den Maschinentisch 3 nahezu bis zu einer Übergangslinie (Ende 9) zwischen Maschinentisch 3 und Sattel 6 angesaugt. Daraufhin wird der Niederhalter 68 im Uhrzeigersinn auf das Ende der Druckplatte herabgeschwenkt.

Beim Verschwenken der Seitenschilder 71, 72 aus der "Auflegestellung I" in die "Arbeitsstellung II" geraten die Andrückrollen 84, 86 in Kontakt mit einer Oberseite 99 des Niederhalters 68 und pressen diesen fest auf das Druckplattenende. Die Druckplatte liegt nun fest auf dem Maschinentisch 3 bzw. den Sätteln 4, 6 auf.

Die Abkantbalken 43, 81 werden vertikal nach unten verschoben, bis sie fest auf der Druckplatte 2 aufliegen. Nun werden die Registerstifte 49 in die Registerleiste 48 herabgesenkt und die Registerleiste 48 entgegen dem Uhrzeigersinn abgeschwenkt. Daraufhin wird der Abkantbalken 43 zusammen mit dem Gestellrahmen 44 um die Bolzen 46, 47 entgegen dem Uhrzeigersinn bzw. der Abkantbalken 81 zusammen mit dem Gestellrahmen 79 um die Bolzen 77, 78 im Uhrzeigersinn verschwenkt.

Ein Schwenkwinkel α; β beträgt beim Abkantbalken 43α = ca. 150°, beim Abkantbalken 81 β = ca. 100°.

Zum Abnehmen der Druckplatte vom Maschinentisch 3 werden nur noch die Niederhalter 68, 33 von der Druckplatte abgeschwenkt und die Saugluftversorgung der Saugbohrungen 98 abgestellt bzw. derart umgesteuert, daß diese mit Blasluft versorgt werden.

Durch elastische Eigenspannung der Druckplatte hat diese das Bestreben, im Bereich des Maschinentisches 3 in eine gestreckte Form zurückzufedern, wodurch die abgekanteten Druckplattenenden nahezu horizontal aus den Kantleisten 13, 18 ausgehängt werden. Die Druckplatte kann nun leicht nach oben vom Maschinentisch 3 abgenommen werden.

### Teileliste

- 1: Abkantmaschine
- 2: -
- 3: Maschinentisch
- 4: Sattel
- 5: -
- 6: Sattel
- 7: Auflagefläche (3)
- 8: Ende
- 9: Ende
- 10: -
- 11: Auflagefläche (4)
- 12: Auflagefläche (6)
- 13: Kantleiste (4)
- 14: Unterseite (13)
- 15: -
- 16: -
- 17: Schneckengetriebe
- 18: Kantleiste (6)
- 19: Unterseite (18)
- 20: -
- 21: Seitenschild
- 22: Seitenschild
- 23: Welle
- 24: Achse
- 25: -
- 26: Wellenzapfen (4)
- 27: Wellenzapfen (4)
- 28: Handgriff
- 29: Klemmscheibe
- 30: -
- 31: Klemmscheibe
- 32: Oberseite (33)
- 33: Bügel
- 34: Ende (33) erstes
- 35: -
- 36: Ende (33) zweites
- 37: Andrückfläche
- 38: Andrückfläche
- 39: Hebel
- 40: -
- 41: Hebel
- 42: Druckfeder
- 43: Abkantbalken
- 44: Gestellrahmen
- 45: -
- 46: Bolzen
- 47: Bolzen
- 48: Registerleiste
- 49: Registerstift
- 50: Achse
- 51: Seitenstütze (4)
- 52: Seitenstütze (4)
- 53: Bolzen
- 54: Bolzen
- 55: -
- 56: Senkbohrung
- 57: Senkbohrung
- 58: Wellenzapfen (6)
- 59: Wellenzapfen (6)
- 60: -
- 61: Lagerbock
- 62: Lagerbock
- 63: Hebel
- 64: Hebel
- 65: -
- 66: Lagerstelle
- 67: Lagerstelle
- 68: Niederhalter
- 69: Unterseite (68)
- 70: -
- 71: Seitenschild
- 72: Seitenschild
- 73: Traverse
- 74: Schneckenrad (17)
- 75: -
- 76: Spindel (17)
- 77: Bolzen
- 78: Bolzen
- 79: Gestellrahmen
- 80: -
- 81: Abkantbalken
- 82: Stellnocken (81)
- 83: Stellnocken (81)
- 84: Andrückrolle
- 85: -
- 86: Andrückrolle
- 87: Ende (71)
- 88: Ende (72)
- 89: Stellnocken (43)
- 90: -
- 91: Stellnocken (43)
- 92: Bolzen
- 93: Bolzen
- 94: Senkbohrung
- 95: -
- 96: Senkbohrung
- 97: -
- 98: Saugbohrung
- 99: Oberseite (68)
- α: Winkel
- β: Winkel
- I: Auflegestellung
- II: Arbeitsstellung

## Patentansprüche

1. Abkantvorrichtung zum Umbiegen der Enden von biegsamen Druckplatten (2), mit einem eine Auflagefläche (7; 11; 12) aufweisenden Maschinentisch (3), der an seinen Enden (8; 9) jeweils eine Kantleiste (13; 18) aufweist, um die herum schwenkbar ein Abkantwerkzeug (44; 43; 79; 81) angeordnet ist, dadurch gekennzeichnet, daß die Auflagefläche (7) des Maschinentisches (3) eine konkave Form aufweist.

2. Abkantvorrichtung nach Anspruch 1, dadurch gekennzeichnet, daß der Maschinentisch (3) an seinen Enden je einen Sattel (4; 6) aufweist.

3. Abkantvorrichtung nach den Ansprüchen 1 und 2, dadurch gekennzeichnet, daß die Sättel (4, 6) eine Auflagefläche (11; 12) mit einer konvexen Form aufweisen.

4. Abkantvorrichtung nach den Ansprüchen 1 bis 3, dadurch gekennzeichnet, daß ein Krümmungsradius der konvexen Auflageflächen (11, 12) der Sättel (4; 6) kleiner ist als ein Krümmungsradius eines Plattenzylinders, auf dem die Druckplatte befestigt werden soll.

5. Abkantvorrichtung nach den Ansprüchen 1 bis 4, dadurch gekennzeichnet, daß der Sattel (6) verschwenkbar angeordnet ist.

6. Abkantvorrichtung nach den Ansprüchen 1 bis 5, dadurch gekennzeichnet, daß Niederhalter (38, 68) zum Andrücken der Druckplatte (2) auf den Sätteln (4; 6) vorgesehen sind.

7. Abkantvorrichtung nach den Ansprüchen 1 bis 6, dadurch gekennzeichnet, daß eine Andrückrolle (38) vorgesehen ist.

8. Abkantvorrichtung (1) nach den Ansprüchen 1 bis 4, dadurch gekennzeichnet, daß eine Saugvorrichtung (98) zum Ansaugen der Druckplatte (2) am Maschinentisch (3) vorgesehen ist.

9. Abkantvorrichtung nach den Ansprüchen 1 bis 4, dadurch gekennzeichnet, daß eine Einrichtung (17) zum zum Verstellen des Sattels (6) vorgesehen ist.

## Claims

1. Edge-bending apparatus for bending the ends of flexible printing plates (2), having a machine table (3) which has a bearing surface (7; 11; 12) and which has at its ends (8; 9) a respective edge strip (13; 18) round which an edge-bending tool (44; 43; 79; 81) is pivotably arranged, characterized in that the bearing surface (7) of the machine table (3) has a concave shape.

2. Edge-bending apparatus according to Claim 1, characterized in that the machine table (3) has a saddle (4; 6) at each of its ends (4; 6).

3. Edge-bending apparatus according to Claims 1 and 2, characterized in that the saddles (4, 6) have a bearing surface (11; 12) with a convex shape.

4. Edge-bending apparatus according to Claims 1 to 3, characterized in that a radius of curvature of the convex bearing surfaces (11, 12) of the saddles (4; 6) is smaller than a radius of curvature of a plate cylinder on which the printing plate is to be secured.

5. Edge-bending apparatus according to Claims 1 to 4, characterized in that the saddle (6) is pivotably arranged.

6. Edge-bending apparatus according to Claims 1 to 5, characterized in that hold-down members (38, 68) for pressing against the printing plate (2) are provided on the saddles (4; 6).

7. Edge-bending apparatus according to Claims 1 to 6, characterized in that a contact pressure roller (38) is provided.

8. Edge-bending apparatus (1) according to Claims 1 to 4, characterized in that a suction apparatus (98) for holding the printing plate (2) by suction is provided on the machine table (3).

9. Edge-bending apparatus according to Claims 1 to 4, characterized in that a device (17) for adjusting the saddle (6) is provided.

## Revendications

1. Dispositif de pliage pour plier les extrémités de clichés souples (2), avec une table de machine (3) présentant une face de pose (7; 11; 12), présentant à chacune de ses extrémités (8; 9) une bande de pliage (13; 18), autour de laquelle un outil de pliage (44; 43; 79; 81) est disposé de façon à pouvoir pivoter, caractérisé en ce que la face de pose (7) de la table de machine (3) présente une forme concave.

2. Dispositif de pliage selon la revendication 1, caractérisé en ce que la table de machine (3) présente à chacune de ses extrémités une selle (4; 6).

3. Dispositif de pliage selon la revendication 1 et 2, caractérisé en ce que les selles (4; 6) présentent une face de pose (11; 12) ayant une forme convexe.

4. Dispositif de pliage selon les revendications 1 à 3, caractérisé en ce que le rayon de courbure des faces de pose (11; 12) des selles (4; 56) est inférieur au rayon de courbure d'un cylindre porte-plaque, sur lequel doit être fixé le cliché.

5. Dispositif de pliage selon la revendication 1 à 4, caractérisé en ce que la selle (6) est montée à pivotement.

6. Dispositif de pliage selon la revendication 1 à 5, caractérisé en ce que le serre-flan (38; 68) est prévu pour presser le cliché (2) sur les selles (4; 6)

7. Dispositif de pliage selon la revendication 1 à 6, caractérisé en ce qu'est prévu un rouleau de pressage (38).

8. Dispositif de pliage (1) selon la revendication 1 à 4, caractérisé en ce qu'est prévu un dispositif d'aspiration (98) destiné à aspirer le cliché (2) sur la table de machine (3).

9. Dispositif de pliage selon la revendication 1 à 4, caractérisé en ce qu'est prévu un dispositif (17) destiné à permettre le réglage de la selle (6).
